# EUROPÄISCHE PATENTSCHRIFT

(11) **EP 0 429 890 B1**
(45) Veröffentlichungstag und Bekanntmachung des Hinweises auf die Patenterteilung: **28.09.1994**
(21) Anmeldenummer: 90121137.5
(22) Anmeldetag: 05.11.1990
(51) Int. Cl.: A63C 9/085

(54) **Sicherheitsvorderbacken einer Skibindung**
Safety ski binding with sole hold-down
Butée avant d'une fixation de sécurité de ski

(30) Priorität: 01.12.1989 DE 3939883
(43) Veröffentlichungstag der Anmeldung: 05.06.1991
(73) Patentinhaber: Look S.A., 58004 Nevers cedex (FR)
(72) Erfinder: Peyre, Henri, F-58270 SAINT BENIN D'AZY (FR)
(74) Vertreter: Manitz, Gerhart, Dipl.-Phys. Dr.

(56) Entgegenhaltungen:
- DE-A- 2 356 908
- DE-A- 2 637 870
- FR-A- 2 156 342
- FR-A- 2 625 443

## Beschreibung

Die Erfindung betrifft einen Sicherheitsvorderbacken einer Skibindung nach dem Oberbegriff des Patentanspruchs 1.

Es ist bereits bekannt, sowohl die Seiten- als auch die Höhenauslösung bei einem derartigen Sicherheitsvorderbacken mittels einer einzigen Auslösefeder vorzunehmen (DE-A-26 37 870), wobei jedoch das eine Ende der Auslösefeder für die Höhenauslösung, das andere Ende für die Seitenauslösung verantwortlich ist. Hierdurch kann keines der Enden der Auslösefeder unmittelbar am Sohlenhalter abgestützt werden, wodurch die Veränderung der Federvorspannung der Auslösefeder zwecks Verstellung der Auslösehärte erschwert ist. Außerdem muß der Sohlenhalter des bekannten Vorderbackens exakt auf eine bestimmte Skistiefelsohle eingestellt werden, damit es nicht durch Verklemmungen der Skistiefelsohle zu einer unerwünschten Veränderung des Auslöseverhaltens kommt.

Das Ziel der vorliegenden Erfindung besteht darin, einen Sicherheitsvorderbacken einer Skibindung der eingangs genannten Gattung zu schaffen, bei dem ein Ende der Auslösefeder unmittelbar am Sohlenhalter vorzugsweise verstellbar abgestützt ist, während das andere Ende sowohl den Seiten- als auch den Höheauslösemechanismus beaufschlagen kann, wobei die einwandfreie seitliche Halterung eines eingestellten Skistiefels nicht durch unterschiedliche Skistiefel-Sohlendicken beeinträchtigt werden soll, ohne daß spezielle von Hand zu betätigende Höhenverstellmittel am Sohlenhalter vorgesehen sein müssen.

Zur Lösung dieser Aufgabe sind die Merkmale des kennzeichnenden Teils des Patentanspruchs 1 vorgesehen.

Erfindungsgemäß wirkt also die Auslösefeder über das Jochglied unmittelbar und ohne Spiel auf die Steuerhebel der Seitenbacken. Die Einwirkung auf den Niederhaltenocken erfolgt jedoch erst nach Überwindung des vorbestimmten Spiels, so daß innerhalb dieses Spiels Skistiefel mit unterschiedlichen Sohlendicken in die Bindung eingestellt werden können. Dabei verstellt sich der Sohlenhalter in Höhenrichtung selbsttätig, ohne daß die von der Auslösefeder auf die Seitenbacken wirkende Seitenhaltekraft beeinträchtigt wird.

Erst wenn das vorbestimmte Spiel bei einer Höhenbewegung des Sohlenhalters durch Entlanggleiten des Niederhaltenockens an der schrägen Kulissenbahn überschritten wird, kommt es zu einer unmittelbaren Beaufschlagung des Niederhaltenockens von der Auslösefeder über das Jochglied, so daß von diesem Augenblick an eine normale Höhenauslösung der Sicherheitsbindung erfolgt.

Damit die Skistiefelsohle in der Ruhelage der Bindung mit einer vorbestimmten Einspannkraft unabhängig von ihrer Dicke vom Sohlenhalter gehalten wird, ist bevorzugt die Hilfsfeder gemäß Anspruch 2 vorgesehen. Die Erfindung differenziert also zwischen der beispielsweise in der Größenordnung von 300 N liegenden Einspannkraft für die Skistiefelsohle und der beispielsweise 800 N betragenden Höhenauslösekraft.

Bevorzugt weisen die Seitenbacken selbst die die Skistiefelsohle niederhaltenden Vorsprünge auf. Es wäre jedoch auch denkbar, daß die Seitenbacken die den Skistiefel nur seitlich einspannen, während ein besonderer, feststehender Niederhalter am hochschwenkbaren Sohlenhalter vorgesehen ist.

Eine besonders bevorzugte bauliche Ausführungsform ist durch Anspruch 3 gekennzeichnet. Besonders vorteilhaft ist dabei, wenn auch zwischen dem Jochglied und dem Niederhaltenocken auf der von dem vorerwähnten Spiel entgegengesetzten Seite ein geringer Abstand vorliegt, derart, daß im Falle des Einstellen eines Skistiefels in die Bindung das hierbei u.U. erfolgende leichte Auseinanderdrücken der beiden Seitenbacken und Vorschieben des Jochgliedes noch nicht dazu führt, daß das Jochglied auch den Niederhaltenocken berührt, so daß dieser unter Beaufschlagung durch die Hilfsfeder sich nach wie vor in fester Anlage an der Kulissenbahn befindet.

Eine besonders bevorzugte Ausführungsform für die Verwirklichung des erwähnten geringen Abstandes ist durch Anspruch 4 gekennzeichnet.

Vorteilhafterweise ist das Jochglied gemäß Anspruch 5 mit einem Federwiderlagertopf zu einem einzigen einstückigen Bauteil vereinigt, wobei das hintere Ende des Federwiderlagertopfes gleichzeitig diejenige Anschlagfläche des Jochgliedes bildet, die den Niederhaltenocken von vorn beaufschlagt. Diese Ausführungsform ist durch Anspruch 6 gekennzeichnet.

Eine besonders vorteilhafte bauliche Verwirklichung der Lagerung des Niederhaltenockens ist im Anspruch 7 definiert. Eine baulich und räumlich besonders zweckmäßige Anordnung der ebenso wie die Auslösefeder vorzugsweise als Schraubendruckfeder ausgebildeten Hilfsfeder ist dem Anspruch 8 zu entnehmen.

Anspruch 9 kennzeichnet eine bevorzugte bauliche Ausgestaltung der Steuerhebel.

Das Ausführungsbeispiel nach Anspruch 10 bringt den Vorteil mit sich, daß im Falle einer Seitenauslösung auch eine nach oben gerichtete Kraftkomponente auf den Sohlenhalter ausgeübt wird, so daß einer Verklemmung der Skistiefelsohle zwischen dem Sohlenhalter und dem Ski bei einer Seitenauslösung entgegengewirkt wird. Diese Ausführungsform ist auch unabhängig von den übrigen Erfindungsmerkmalen grundsätzlich bei allen Sicherheitsskibindungen von Vorteil, wo die seitlich ausschwenkbaren Seitenbacken an einem hochschwenkbaren Sohlenhalter angeordnet sind.

Die Erfindung wird im folgenden beispielsweise anhand der Zeichnung beschrieben; in dieser zeigt:
- Fig. 1: eine teilweise geschnittene Draufsicht eines erfindungsgemäßen Sicherheitsvorderbackens, wobei unterhalb der Mittellängsachse 14 der Vorderbacken in der Ruhelage und oberhalb der Mittellängsachse 14 in der seitlich ausgelösten Position dargestellt ist,
- Fig. 2: einen Schnitt nach Linie II-II in Fig. 1, wobei jedoch der rechte Seitenbacken 18 in der nicht ausgelösten Stellung wiedergegeben ist,
- Fig. 3: eine ähnliche Ansicht wie Fig. 2 bei in der oberen Auslöseposition befindlichem Sohlenhalter 13 und
- Fig. 4: einen Schnitt nach Linie IV-IV in Fig. 2, wobei eine besonders bevorzugte Ausbildung der Seitenhalterollen 38 wiedergegeben ist.

Nach der Zeichnung weist der erfindungsgemäße Sicherheitsvorderbacken einer Skibindung einen am Ski zu befestigenden Grundkörper 11 auf, an dem um eine Querachse 12 ein Sohlenhalter 13 hochschwenkbar angebracht ist.

Beidseits der Mittellängsachse 14 sind am Sohlenhalter 13 um Hochachsen 15, 16 Seitenbacken 17, 18 seitlich ausschwenkbar angelenkt. Sich von den Seitenbacken im Abstand von den Hochachsen 15, 16 senkrecht wegerstreckende Anschläge 35, 36 werden von den Eingriffsendstücken 23', 24' von Steuerhebeln 23, 24 hintergriffen, die um vertikale Achsen 21, 22 am Sohlenhalter 13 schwenkbar gelagert sind. Die sich von den Anlenkachsen 21, 22 nach innen zur Mittellängsachse 14 erstreckenden Arme der Steuerhebel 23, 24 werden von einem scheibenförmigen Jochglied 25 beaufschlagt, welches nach vorn zu einstückig in einen Federwiderlagertopf 31 übergeht, der in einem sich in Richtung der Mittellängsachse 14 erstrekenden Hohlraum 19 des Sohlenhalters 13 in Richtung der Mittellängsachse 14 verschiebbar angeordnet ist. Der Federwiderlagertopf 31 besitzt einen eine Zentralbohrung 34 aufweisenden Boden 30', an dem sich von vorn eine Auslösefeder 20 abstützt, die sich mit ihrem vorderen Ende an einen axial verstellbaren Widerlager 39 des Sohlenhalters 13 abstützt.

Das aus dem Federwiderlagertopf 31 und dem Jochglied 25 bestehende einstückige Bauteil weist eine quer durch den hinteren Teil verlaufende Durchbrechung nach Art von Langlöchern 33 auf, durch die hindurch sich quer ein in Form eines Stabes ausgebildeter Niederhaltenocken 27 erstreckt, der von vorn durch eine als Schraubendruckfeder ausgebildete Hilfsfeder 29 beaufschlagt ist, die sich an dem gleichen vorderen Widerlager 39 wie die Auslösefeder 20 abstützt und durch die Zentralbohrung 34 im Boden 30' des Federwiderlagertopfes 31 hindurcherstreckt. Hierdurch wird der stabförmige Niederhaltenocken 27 gegen die hintere Berandung der langlochförmigen Durchbrechung 33 gedrückt.

Der stabförmige Niederhaltenocken 27 erstreckt sich im Anschluß an die langlochförmige Durchbrechung 33 beidseits durch sich in Richtung der Mittellängsachse 14 erstreckende Langlöcher 30 in den Seitenwänden des Sohlenhalters 13 und dann in eine Kulissenausnehmung 40 von zwei vertikal stehenden Seitenplatten 41 des Grundkörpers 11. In diesem Bereich weist der Niederhaltenocken 27 Gleitkörper 42 auf, die in der Ruhelage der Bindung hinten an einer gemäß den Fig. 2 und 3 von hinten nach vorn schräg ansteigenden Kulissenbahn 28 der Seitenfläche 41 anliegen. Die Kulissenausnehmung 40 ist so groß dimensioniert, daß die Seitenauslösung gemäß der oberen Hälfte der Fig. 1 nicht durch Anstoßen des Niederhaltenockens 27 an die Berandungen der Kulissenausnehmung behindert wird.

Wesentlich ist, daß sich in der Ruhelage der Bindung gemäß der unteren Hälfte der Fig. 1 zwischen dem hinteren Ende des Federwiderlagertopfes 31, welche die vordere Anschlagfläche des Jochgliedes 25 bildet, und der vorderen Berandung des stabförmigen Niederhaltenockens 27 ein Spiel 26 befindet. Entsprechend soll auf der gegenüberliegenden Seite des Niederhaltenockens 27 zwischen diesem und dem Jochglied ein geringer Abstand 43 vorgesehen sein. Durch das Spiel 26 und dem geringen Abstand 43 wird eine unerwünschte gegenseitige Beeinflussung von Höhen- und Seitenauslösemechanismus durch das Einstellen eines Skistiefels in die Bindung wirksam vermieden.

Zur vorderen Abstützung der Skistiefelsohle sind an den Seitenbacken 17, 18 vordere Abstützrollen 44, 45 vorgesehen, deren Mittelachsen geringfügig seitlich außerhalb der Hochachsen 15, 16 angeordnet sind, damit bei Vorwärtsstürzen ein geringfügiger Öffnungseffekt auf die Seitenbacken ausgeübt wird.

Weiter sind an den Seitenbacken 17, 18 im Bereich des hinteren Endes Seitenhalterollen 37, 38 vorgesehen, durch die der eingestellte Skistiefel mit seiner Sohle auch seitlich abgestützt wird. Außerdem übergreifen die Seitenbacken 17, 18 bei 44 eine eingestellte Skistiefelsohle, um diese auch von oben sicher zu halten.

Nach Fig. 4 sind die Seitenhalterollen 37, 38 derart schräg von unten nach oben zusammenlaufend angeordnet, daß bei einer Seitenauslösung die Skistiefelsohle auch eine geringe Kraftkomponente in vertikaler Richtung auf den Sohlenhalter 13 ausübt.

Die Arbeitsweise des beschriebenen Sicherheitsvorderbackens ist wie folgt:
Wird in die gemäß der unteren Hälfte von Fig. 1 in ihrer Ruhelage befindliche Bindung eine Skistiefelsohle eingestellt, so werden die beiden Seitenbacken 17, 18 geringfügig gespreizt, so daß über die Steuerhebel 23, 24 das Jochglied 25 unter Zusammendrückung der Auslösefeder 20 etwas nach vorn verschoben wird. Aufgrund des geeignet groß gewählten Abstandes 43 erfolgt aber hierbei keine Beaufschlagung des Niederhaltenockens 27, welcher somit durch die Hilfsfeder 29 nach wie vor mit seinen Endstücken 42 gegen das untere Ende der Kulissenbahn 28 gedrückt wird.

Kommt es jetzt zu einer Seitenauslösung gemäß der oberen Hälfte von Fig. 1, so drückt der betreffende Steuerhebel 24 das Jochglied 25 unter Überwindung des geringen Abstandes 43 nach vorn, worauf dann der Niederhaltenocken 27 unter Zusammendrücken der Hilfsfeder 29 nach vorn mitgenommen wird. Die Auslösefeder 20 ist also so zu berechnen, daß die Gesamtauslösekraft durch die Summe der Federkräfte der Auslösefeder 20 und der Hilfsfeder 29 bestimmt wird.

Die erfindungsgemäße Ausbildung hat auch den Vorteil, daß im Rahmen des geringen Abstands 43 die Bindung auch eine gewisse Seitenelastizität aufweist, innerhalb der eine gewisse Seitenbeweglichkeit der Seitenbacken 17, 18 gewährleistet ist, ohne daß es gleich zu einer Seitenauslösung kommt.

Im Falle einer Höhenauslösung gemäß Fig. 3 gleiten die Endstücke 42 des Niederhaltenockens 27 an der Kulissenbahn 28 nach oben, wobei der Niederhaltenocken 27 sich unter Überwindung des Stils 26 zunächst nach vorn verschiebt, bis er an der Grenzfläche 32 des Jochgliedes 25 zur Anlage kommt. Ab jetzt wird nicht nur die Hilfsfeder 29, sondern auch die Auslösefeder 20 zusammengedrückt, so daß eine normale Höhenauslösung erfolgt.

Ein wesentlicher weiterer Vorteil der Erfindung besteht darin, daß bei einer Auslösung der Bindung in einer Richtung (Seiten- oder Höhenauslösung) die Auslösekraft in der anderen Richtung Null wird.

## Patentansprüche

1. Sicherheitsvorderbacken einer Skibindung mit einem am Ski zu befestigenden Grundkörper (11), an dem um eine vorzugsweise im vorderen Endbereich und insbesondere unten angeordnete Querachse (12) ein einen eingestellten Skistiefel von oben und von den Seiten haltender Sohlenhalter (13) hochschwenkbar gelagert ist, der zwei um zu beiden Seiten der Mittellängsachse (14) gelegene Hochachsen (15, 16) seitlich ausschwenkbare Seitenbacken (17, 18) trägt, wobei eine in einem Hohlraum (19) des Sohlenhalters (13) untergebrachte, sich im wesentlichen in Richtung der Mittellängsachse (14) erstreckende Auslösefeder (20) über einen Hebel- und Kulissenmechanismus sowohl eine die Seitenbacken (17, 18) als auch den Sohlenhalter (13) auf ihre Skistiefelhalteposition zu vorspannende Haltekraft für den eingestellten Skistiefel erzeugt,
dadurch **gekennzeichnet**,
daß die Seitenbacken (17, 18) über zwei am Sohlenhalter (13) um jeweils eine Hochachse (21, 22) gelagerte Steuerhebel (23, 24) und ein gemeinsames Jochglied (25) von einem Ende der mit dem anderen Ende am Sohlenhalter (13) abgestützten Auslösefeder (20) beaufschlagt sind und daß die Auslösefeder (20) über das Jochglied (25) nach Überwindung eines im Rahmen unterschiedlicher Sohlendicken der einzustellenden Skistiefel liegenden Spiels (26) außerdem auf einen in Richtung der Mittel längsachse (14) verschieblich im Sohlenhalter (13) gelagerten Niederhaltenocken (27) einwirkt, der mit einer von hinten nach vorn schräg ansteigenden Kulissenbahn (28) am Grundkörper (11) zusammenwirkt.

2. Vorderbacken nach Anspruch 1,
dadurch **gekennzeichnet**,
daß der Niederhaltenocken (27) durch eine die Einspannkraft für die Sohle des Skistiefels liefernde Hilfsfeder (29) gegen die Kulissenbahn (28) gespannt ist.

3. Vorderbacken nach Anspruch 1 oder 2,
dadurch **gekennzeichnet**,
daß der Niederhaltenocken (27) als sich quer durch Langlöcher (30) in den Seitenwänden des Sohlenhalters (13) erstreckender Stab ausgebildet ist.

4. Vorderbacken nach Anspruch 3,
dadurch **gekennzeichnet**,
daß der Niederhaltenocken (27) nicht nur auf der von der Auslösefeder (20) beaufschlagten Seite, sondern auch auf der entgegengesetzten Seite einen geringen Abstand (43) vom Jochglied (25) aufweist, derart, daß bei eingestelltem Skistiefel und ohne eine Seitenauslösung der Niederhaltenocken (27) nicht von der Kulissenbahn (28) abgehoben wird.

5. Vorderbacken nach einem der vorhergehenden Ansprüche,
dadurch **gekennzeichnet**,
daß das Jochglied (25) vorne in einen Federwiderlagertopf (31) übergeht, der in dem die Auslösefeder (20) aufnehmenden Hohlraum (19) in Richtung der Mittellängsachse (14) verschiebbar angeordnet ist.

6. Vorderbacken nach Anspruch 5,
dadurch **gekennzeichnet**,
daß das hintere Ende (32) des Federwiderlagertopfes (31) über das Spiel (26) dem Niederhaltenocken (27) gegenüberliegt.

7. Vorderbacken nach Anspruch 5 oder 6,
dadurch **gekennzeichnet**,
daß der Niederhaltenocken (27) in der Ruhelage mit Spiel nach vorn und hinten in seitlichen Langlöchern (33) des aus Jochglied (25) und Federwiderlagertopf (31) zusammengesetzten, vorzugsweise einstückigen Bauteils angeordnet ist.

8. Vorderbacken nach Anspruch 7,
dadurch **gekennzeichnet**,
daß innerhalb des die Auslösefeder (20) abstützenden Bodens (30') des Federwiderlagertopfes (31) eine Zentralbohrung (34) zum Durchtritt der vorzugsweise koaxial innerhalb der Auslösefeder (20) angeordneten Hilfsfeder (29) zum Niederhaltenocken (27) vorgesehen ist.

9. Vorderbacken nach einem der vorhergehenden Ansprüche,
dadurch **gekennzeichnet**,
daß die Steuerhebel (23, 24) sich in der Ruhelage im wesentlichen senkrecht zur Mittellängsachse (14) seitlich nach außen bis zur Anlenkachse (21, 22) und von dort schräg nach vorne zu an den Seitenbacken (17, 18) befestigten Anschlägen (35, 36) erstrecken, wo sie in im wesentlichen in Richtung der Mittellängsachse (14) verlaufende Eingriffsendstücke (23', 24') übergehen.

10. Vorderbacken nach einem der vorhergehenden Ansprüche,
dadurch **gekennzeichnet**,
daß die Abstützflächen der Seitenhalteelemente (37, 38) von unten nach oben schräg nach innen verlaufen, derart,daß bei einer Seitenauslösung auch eine vertikal nach oben gerichtete Kraftkomponente auf den Sohlenhalter (13) ausgeübt wird.

## Claims

1. Safety toe unit for a ski binding comprising a base body (11) which is to be secured to the ski, with a sole holder (13) which holds an inserted ski boot from above and from the sides being upwardly pivotally mounted on the base body about a transverse axis (12) which is preferably arranged in the front end region, and in particular in the lower region, and with the sole holder carrying two side jaws (17, 18) which are laterally outwardly pivotable about vertical axes (15, 16) disposed on both sides of the central longitudinal axis (14), wherein a release spring (20) housed in a hollow chamber (19) of the sole holder (13) and extending substantially in the direction of the central longitudinal axis (14) generates, via a lever and cam track mechanism, a holding force for the inserted ski boot which biases both of the side jaws (17, 18) and also the sole holder (13) towards their ski boot holding position,
characterised in that
the side jaws (17, 18) are acted on via two control levers (23, 24) which are journalled on the sole holder (13) about respective vertical axes (21, 22), and via a common yoke (25), by one end of the release spring (20) which is braced at its other end on the sole holder (13);
and in that
the release spring (20) also acts via the yoke member (25), after overcoming a clearance (26) which lies within the scope of different sole thicknesses of the ski boots to be inserted, on a hold-down cam (27) which is displaceably journalled in the sole holder (13) in the direction of the central longitudinal axis (14) and which cooperates with a cam track (28) on the base body (11), the cam track rising obliquely from the rear to the front.

2. Toe unit in accordance with claim 1,
characterised in that
the hold-down cam (27) is tensioned against the cam track (28) by an auxiliary spring (29) which provides the clamping force for the sole of the ski boot.

3. Toe unit in accordance with claim 1 or 2,
characterised in that
the hold-down cam (27) is formed as a bar which extends transversely through elongated holes (30) in the side walls of the sole holder (13).

4. Toe unit in accordance with claim 3,
characterised in that
the hold-down cam (27) has a small clearance (43) from the yoke (25), not only at the side on which the release spring (20) acts but also at the opposite side, such that when a ski boot is inserted and without a sideways release, the hold-down cam (27) is not lifted from the cam track (28).

5. Toe unit in accordance with one of the previous claims,
characterised in that
the yoke member (25) merges at the front into a spring abutment pot (31) which is displaceably arranged in the direction of the central longitudinal axis (14) in the hollow chamber (19) which accommodates the release spring (20).

6. Toe unit in accordance with claim 5,
characterised in that
the rear end (32) of the spring abutment pot (31) lies opposite the hold-down cam (27) via the clearance (26).

7. Toe unit in accordance with claim 5 or 6,
characterised in that
the hold-down cam (27) is arranged in the rest position with play to the front and to the rear in lateral elongated holes (33) of the component composing the yoke member (25) and the spring abutment pot (31), which is preferably a one-piece component.

8. Toe unit in accordance with claim 7,
characterised in that
a central bore (34) is provided within the base (30') of the spring abutment pot (31) which supports the release spring (20) for the passage of the auxiliary spring (29) to the hold-down cam (27), the auxiliary spring (29) being preferably arranged coaxially within the release spring (20).

9. Toe unit in accordance with one of the previous claims,
characterised in that
the control lever (23, 24) extends in the rest position substantially perpendicular to the central longitudinal axis (14) laterally outwardly up to the pivot axis (21, 22) and from there obliquely forwardly to abutments (35, 36) secured to the side jaws (17, 18), where they merge into engagement end pieces (23', 24') extending essentially in the direction of the central longitudinal axis (14).

10. Toe unit in accordance with one of the previous claims,
characterised in that
the support surfaces of the side holding elements (37, 38) extend obliquely inwardly from the bottom to the top in such a way that during a sideways release a vertically upwardly directed force component is also exerted on the sole holder (13).

## Revendications

1. Mâchoires avant de sécurité d'une fixation de ski avec un corps de base (11), fixé sur le ski et sur lequel une fixation de semelle (13), assurant une fixation d'une chaussure de ski réglée, depuis le haut et les côtés, est montée de façon à pouvoir tourillonner en pivotant vers le haut, autour d'un axe transversal (12), disposé de préférence dans une zone avant et, en particulier, en partie inférieure, la fixation de semelle (13) portant deux mâchoires latérales (17, 18) susceptibles de s'écarter latéralement par pivotement autour d'axes verticaux (15, 16), placés de part et d'autre de l'axe longitudinal médian (14), un ressort de déclenchement (20), logé dans un espace creux (19) de la fixation de semelle (13), s'étendant sensiblement dans la direction de l'axe longitudinal médian (14), produisant, par l'intermédiaire d'un mécanisme à levier et à coulisse, pour la chaussure de ski réglée, une force de maintien prècontraignant à leur position de fixation de chaussure de ski, tant les mâchoires latérales (17, 18) qu'également la fixation de semelle (13),
caractériséés en ce que
les mâchoires latérales (17, 18) sont sollicitées, par l'intermédiaire de deux leviers de commande (23, 24), tourillonnant chacun sur la fixation de semelle (13) autour d'un axe (21, 22), et d'un organe formant mandrin (25) commun, par une extrémité du ressort de déclenchement (20) prenant appui, par l'autre extrémité, sur la fixation de semelle (13), et en ce que le ressort de déclenchement (20), agissant, en outre, par l'intermédiaire de l'organe formant mandrin (25), après avoir surmonté un jeu (26) existant dans le cadre de la différence d'épaisseur entre les chaussures de ski à régler, sur une came d'abaissement (27), placée déplaçable dans le support de semelle (13), dans la direction de l'axe longitudinal médian (14), et coopérant avec une piste de coulissement (28) ménagée sur le corps de base (11) et montant obliquement, de l'arrière vers l'avant.

2. Mâchoires avant selon la revendication 1, caractérisées en ce que la came d'abaissement (27) est serrée contre la piste de coulissement (28), au moyen d'un ressort auxiliaire (29) fournissant la force de serrage destinée à la semelle de la chaussure de ski.

3. Mâchoires avant selon la revendication 1 ou 2, caractérisées en ce que la came d'abaissement (27) est réalisée sous forme de barre s étendant transversalement à travers des trous allongés (30), ménagés dans les parois latérales de la fixation de semelle (13).

4. Mâchoires avant selon la revendication 3, caractérisées en ce que la came d'abaissement (27) présente un faible espacement (43) par rapport à l'organe formant mandrin (25), non seulement du côté soilicité par le ressort de déclenchement (20) mais, également, du côté opposé, de manière que, lorsque la chaussure de ski est réglée et sans manifestation d'un déclenchement latéral, la came d'abaissement (27) ne soit pas soulevée de la piste de coulissement (28).

5. Mâchoires avant selon l'une des revendication précédentes, caractérisées en ce que l'organe formant mandrin (25) se transforme à l'avant en un pot formant contre-butée de ressort (31), disposé déplaçableen direction de l'axe longitudinal médian (14), dans l'espace creux (19) recevant le ressort de déclenchement (20).

6. Mâchoires avant selon la revendication (5), caractérisées en ce que l'extrémité arrière (32) du pot formant contre-butée de ressort (31) se trouve en regard de la came d'abaissement (27), à une distance correspondant au jeu (26).

7. Mâchoires avant selon la revendication 5 ou 6, caractérisées en ce que la came d'abaissement (27) est disposée, en position de repos, avec un jeu vers l'avant et vers l'arrière, dans des trous allongés (33) latéraux de l'élément de construction, de préférence monopièce, composé de l'organe formant mandrin (25) et du pot de contre-butée de ressort (31).

8. Mâchoires avant selon la revendication 7, caractérisées en ce qu'à l'intérieur du fond (30'), soutenant le ressort de déclenchement (20), du pot de contre-butée de ressort (31) est prévu un perçage central (34), destiné au passage du ressort auxiliaire (29) disposé, de préférence, coaxialement à l'intérieur du ressort de déclenchement (20), pour que celui-ci atteigne la came d'abaissement (27).

9. Mâchoires avant selon l'une des revendications précédentes, caractérisées en ce que les leviers de commande (23, 24) s'étendent, dans la position de repos, sensiblement perpendiculairement par rapport à l'axe longitudinal médian (14), latéralement vers l'extérieur, jusqu'à l'axe d'articulation (21, 22), et, de là, obliquement vers l'avant, vers les butées (35, 36) fixées aux mâchoires latérales (17, 18), où ils se transforment en pièces d'extrémité d'engagement (23', 24'), s'étendant sensiblement dans la direction de l'axe longitudinal médian (14).

10. Mâchoires avant selon l'une des revendications précédentes, caractérisées en ce que les surfaces d'appui des éléments de maintien latéral (37, 38) s'étendent obliquement vers l'intérieur, de bas en haut, de manière que, en cas de déclenchement latéral, une composante de force verticale, orientée vers le haut, soit également exercée sur la fixation de semelle (13).
